# EUROPÄISCHE PATENTSCHRIFT

(11) **EP 3 954 852 B1**
(45) Veröffentlichungstag und Bekanntmachung des Hinweises auf die Patenterteilung: **27.12.2023**
(21) Anmeldenummer: 21184758.7
(22) Anmeldetag: 09.07.2021
(51) Int. Cl.: E05D 15/08, E05F 1/16, E05F 5/00

(54) **FÜHRUNGSVORRICHTUNG UND MÖBEL**
GUIDE DEVICE AND FURNITURE
DISPOSITIF DE GUIDAGE ET MEUBLE

(30) Priorität: 31.07.2020 DE 202020104455 U
(43) Veröffentlichungstag der Anmeldung: 16.02.2022
(73) Patentinhaber: Hettich-Heinze GmbH & Co. KG, 32139 Spenge (DE)
(72) Erfinder: KARRASCH, Thorsten, 32049 Herford (DE); MONTECCHIO, Andreas, 32105 Bad Salzuflen (DE); TREIBER, André, 33824 Werther (DE)
(74) Vertreter: Specht, Peter

(56) Entgegenhaltungen:
- EP-A1- 3 569 804
- EP-A2- 2 128 366
- WO-A1-2017/123147
- KR-A- 20180 137 259
- US-B2- 10 711 499

## Beschreibung

Die vorliegende Erfindung betrifft eine Führungsvorrichtung für ein Schiebetürsystem nach dem Oberbegriff des Anspruches 1, und ein Möbel.

Die DE 10 2018 112 021 A1 offenbart eine Führungsvorrichtung für eine Schiebetür, bei der an einer Führungsschiene stirnseitig ein Montageteil eingesteckt wird, an dem mehrere Montageelemente zur Fixierung eines Anschlages oder eines Selbsteinzuges ausgebildet sind, um ein Laufteil und somit eine Schiebetür in einer vorbestimmten Position zu halten. Die Anordnung solcher Positionierungsmittel in einem mittleren Bereich ist aufwändig, da die Position einer mittleren Schiebetür je nach Gestaltung des Möbels variieren kann. Zur Montage eines mittleren Positionierungsmittels muss zunächst gemäß einer Anleitung die Position berechnet und dann das Positionierungsmittel exakt montiert werden. Hierzu kann es zu Fehlern kommen, was die Position der Schiebetür in einer Öffnungs- oder Schließposition beeinflusst.

Zur Montage eines Einzugsdämpferbeschlages offenbart die EP 3 358 115 B1 das Anbringen einer Türmarkierung an einem Türflügel und Ausrichten eines Profilbleches an der Türmarkierung, um die Position des Türflügels vorzugeben. Auch diese Montage ist vergleichsweise aufwändig.

EP 2 128 366 offenbart einen Anschlag zur Anbringung an einer Führungsschiene zur Positionierung einer Schiebetür.

KR 10-2018-0137259 offenbart eine Führungsvorrichtung für Schiebetüren mit einer Führungsschiene, an der Laufteile verfahrbar sind.

WO2017123147 offenbart ein Möbel mit Schiebetüren und einer mittleren Einzugsvorrichtung.

Es ist daher Aufgabe der vorliegenden Erfindung, eine Führungsvorrichtung für ein Schiebetürsystem zu schaffen, das eine effektive Ausrichtung und Montage eines Positionierungsmittels in einem mittleren Bereich der Führungsschiene ermöglicht.

Diese Aufgabe wird mit einer Führungsvorrichtung mit den Merkmalen des Anspruches 1 gelöst.

Bei der erfindungsgemäßen Führungsvorrichtung ist mindestens ein Positionierungsmittel in Form eines Selbsteinzuges vorgesehen, um eine der Schiebetüren in einer vorbestimmten Position entlang der Führungsschiene zu positionieren, wobei an der Führungsschiene beabstandet von den stirnseitigen Enden der Führungsschiene mindestens eine Markierung vorgesehen ist und das mindestens eine mittlere Positionierungsmittel über eine Kennzeichnung an der Markierung ausrichtbar und an der Führungsschiene fixiert ist. Dadurch kann bei der Montage die Führungsschiene genutzt werden, um das Positionierungsmittel auszurichten, das mittelbar an der Führungsschiene fixiert wird. Dies verringert die Fehleranfälligkeit bei der Montage und führt zu einer exakteren Positionierung der Schiebetüren durch das mindestens eine Positionierungsmittel.

Erfindungsgemäß ist an der Führungsschiene ein Montageelement festgelegt, an dem die Kennzeichnung angeordnet ist, wobei zwei mittlere Positionierungsmittel an dem Montageelement festgelegt sind. Das Montageelement kann somit über die Kennzeichnung ausgerichtet und an der Führungsschiene fixiert werden, so dass an dem Montageelement mehrere Positionierungsmittel festgelegt werden können. Vorzugsweise sind die zwei Positionierungsmittel an gegenüberliegenden Seiten des Montageelementes festgelegt. Die Kennzeichnung an dem Montageelement kann als Vorsprung, Aussparung, Prägung, Farbmarkierung oder anderes Kennzeichnungsmittel ausgebildet sein, um eine Ausrichtung des Montageelementes relativ zu einer Markierung an der Führungsschiene vornehmen zu können.

Das Montageelement umfasst vorzugsweise mindestens einen Steg, insbesondere zwei fluchtende Stege, an denen mehrere Montagestellen zur Fixierung eines Positionierungsmittels ausgebildet sind. Jede Montagestelle kann dabei als Aufnahme ausgebildet sein, an der ein Positionierungsmittel über ein Klemmelement fixierbar ist. Auch eine andere mechanische Festlegung des Positionierungsmittels an einer Montagestelle ist möglich, beispielsweise über Stifte, Vorsprünge, Rastelemente oder Klemmeinrichtungen. Zudem kann das Positionierungsmittel durch einen daran ausgebildeten Vorsprung, der in eine Ausnehmung des Montageelementes formschlüssig eingreift, an dem Montageelement vorfixiert werden, um die Handhabung zu erleichtern. Durch Fixierung des Montageelementes kann somit eine einfache Montage und Ausrichtung der Positionierungsmittel erfolgen, wobei die Vorsehung mehrerer Montagestellen an dem Steg eine unterschiedliche Positionierung der Positionierungsmittel an dem Montageelement und somit der Schiebetüren ermöglicht, je nach Aufbau des Möbels. Somit lassen sich bei einer Anwendung von mehreren Montageelementen in zueinander parallelen Ebenen je nach Wunsch eine Beabstandung mit einem vorbestimmten Rastermaß oder eine exakte Bündigkeit zueinander parallel verfahrbarer Schiebetüren herstellen.

Das Montageelement ist vorzugsweise zu einer Mittelebene symmetrisch ausgebildet, so dass Fehler durch eine falsche Positionierung des Montageelementes vermieden werden.

Für einen kompakten Aufbau umfasst die Führungsschiene vorzugsweise mindestens eine Nut benachbart zu einer Laufbahn, in die das Montageelement eingefügt ist. Dadurch kann die Kraftübertragung von einem mit einer Schiebetür gekoppelten Aktivator in das Positionierungsmittel an der Führungsschiene erfolgen. Das Positionierungsmittel ist als Selbsteinzug ausgebildet, bei dem ein Mitnehmer entlang einer Führungsbahn verfahrbar ist und durch einen Kraftspeicher, insbesondere eine Feder, in eine Einzugsrichtung vorgespannt ist. Über den Mitnehmer kann die Schiebetür dann in eine vorbestimmte Schließ- oder Öffnungsposition bewegt werden.

Für eine einfache Montage kann die Markierung an der Führungsschiene in Längsrichtung mittig angeordnet sein. Die mittlere Position lässt sich einfach berechnen und markieren, so dass in dieser mittigen Position das Montageelement festlegbar ist, an dem dann die Positionierungsmittel in der gewünschten Position fixiert werden. Die Markierung an der Führungsschiene kann dabei als Vorsprung, Aussparung, Prägung, Farbmarkierung oder anderes Kennzeichnungsmittel ausgebildet sein.

Die erfindungsgemäße Führungsvorrichtung wird vorzugsweise bei einem Möbel eingesetzt, bei dem die Führungsschiene an einem Oberboden des Möbelkorpus fixiert ist. Alternativ kann die Führungsvorrichtung aber auch für Raumteiler oder andere Schiebetürsysteme eingesetzt werden.

Die Erfindung wird nachfolgend anhand mehrerer Ausführungsbeispiele mit Bezug auf die beigefügten Zeichnungen näher erläutert. Es zeigen:
- Figuren 1A und 1B: zwei Ansichten eines ersten Ausführungsbeispiels eines Möbels mit einer erfindungsgemäßen Führungsvorrichtung;
- Figuren 2A und 2B: zwei Ansichten eines zweiten Ausführungsbeispiels eines Möbels mit einer erfindungsgemäßen Führungsvorrichtung;
- Figuren 3A und 3B: zwei Detailansichten der Führungsvorrichtung bei der Montage;
- Figur 4: eine perspektivische Ansicht des Montageelementes mit zwei Positionierungsmitteln;
- Figur 5: eine Detailansicht eines Positionierungsmittels in Eingriff mit einem Aktivator einer Schiebetür;
- Figur 6: eine Ansicht der Führungsschiene der Führungsvorrichtung bei der Montage;
- Figur 7: eine Ansicht der Führungsschiene bei der Montage von Montageelementen;
- Figur 8: eine Ansicht der Führungsschiene bei der Montage von Positionierungsmitteln an den Montageelementen, und
- Figuren 9 bis 11: mehrere Ansichten unterschiedlicher Montageelemente.

Ein Möbel 1 umfasst einen Möbelkorpus 2 und ist als Schrankmöbel ausgebildet. An einem Oberboden des Möbelkorpus 2 ist eine Führungsschiene 3 fixiert, um Schiebetüren 5 und 7 verfahrbar zu halten. Dabei sind zwei hintere Schiebetüren 5 vorgesehen, die über Laufteile 4 entlang der Führungsschiene 3 verfahrbar sind, und eine vordere Schiebetür 7, die vor der Ebene der hinteren Schiebetüren 5 über Laufteile 6 bewegbar ist.

In den Figuren 2A und 2B ist ein modifiziertes Möbel 1' gezeigt, bei dem an einem Möbelkorpus 2' statt drei Schiebetüren 5 und 7 vier Schiebetüren 5 und 7 vorgesehen sind, wobei zwei hintere Schiebetüren 5 und zwei vordere Schiebetüren 7 vorgesehen sind. Die hinteren Schiebetüren 5 sind über Laufteile 4 und die vorderen Schiebetüren 7 sind über Laufteile 6 entlang der Führungsschiene 3' verfahrbar, die etwas länger ausgebildet ist als in Figur 1.

Um die Schiebetüren 5 und 7 in bestimmten Positionen entlang der Führungsschiene 3 positionieren oder anhalten zu können, sind Positionierungsmittel vorgesehen. Diese Positionierungsmittel können endseitig an der Führungsschiene 3 so ausgebildet sein, wie dies in der DE 10 2018 112 021 A1 offenbart ist.

In den Figuren 3A und 3B ist die Führungsschiene 3 in einem mittleren Bereich gezeigt, in dem Positionierungsmittel 10 in Form eines Selbsteinzuges fixiert werden. Jedes Positionierungsmittel 10 umfasst ein Gehäuse 11, an dem ein Mitnehmer 12 entlang einer Führungsbahn 13 verfahrbar gelagert ist. Der Mitnehmer 12 ist über eine Feder in eine Einzugsrichtung vorgespannt und vorzugsweise über einen Dämpfer abgebremst, so dass eine mit dem Mitnehmer 12 gekoppelte Schiebetür in einem Einzugsbereich abgebremst und in der Endposition gehalten und positioniert werden kann. Ein Gehäuse 11 des Selbsteinzuges wird dabei nicht unmittelbar an der Führungsschiene 3 fixiert, sondern über ein Montageelement 15. Weiterhin sind an einer Unterseite des Positionierungsmittels 10 mindestens ein Vorfixierungsvorsprung 14 sowie mindestens ein Klemmelement 21, in diesem Ausführungsbeispiel zwei Klemmelemente 21, ausgebildet.

Das Montageelement 15 umfasst zwei endseitige Stege, an denen Montagestellen 17, 18 und 19 ausgebildet sind. Jede dieser Montagestellen 17, 18 und 19 dient als Aufnahme für das mindestens eine Klemmelement 21 am Positionierungsmittel 10, das beispielsweise als Nutenstein ausgebildet ist. Dabei kann der Nutenstein von der Oberseite des Positionierungsmittels 10 durch ein Werkzeug, beispielsweise einen Schraubenschlüssel, in die Sperrposition bewegt werden. Weiterhin ist an zumindest einer Stirnseite des Positionierungsmittels 10 ein als Steg ausgebildeter Vorfixierungsvorsprung 14 angeordnet, der in eine von mehreren am Montageelement 15 ausgebildeten Vorfixierungsaufnahmen 22 kraft- und/oder formschlüssig eingesteckt werden kann. Dadurch wird eine Vorfixierung des Positionierungsmittels 10 an dem Montageelement 15 ermöglicht, um letztendlich die komplette Baueinheit montagefreundlich an der Führungsschiene 3 fixieren zu können. Hierbei kann die Vorfixierungsaufnahme 22, wie die Figuren 9, 10 und 11 besonders gut zeigen, durch zwei sich nach oben erstreckende Stege gebildet sein, die einen Freiraum für die Aufnahme des Vorfixierungsvorsprungs 14 schaffen. Nachdem das mindestens eine Positionierungsmittel 10 an dem Montageelement 15 vorfixiert ist, kann durch den mindestens einen am Positionierungsmittel 10 angeordneten Nutenstein die aus dem mindestens einen Positionierungselement 10 und Montageelement 15 bestehende Baueinheit an der Führungsschiene 3 befestigt werden. In diesem Ausführungsbeispiel weist das Positionierungsmittel 10 jeweils zwei Nutensteine auf und an dem Montageelement 15 sind zwei Positionierungsmittel 10 angeordnet. Die Anzahl dieser Bauteile kann aber natürlich je nach gewünschter Anwendung variiert werden. Indem der Vorfixierungsvorsprung 14 an verschiedenen Positionen am Montageelement 15 einsteckbar und das Klemmelement 21 an der Montagestelle 17,18 oder 19 fixiert werden kann, ist somit bei einer Anwendung von mehreren Montageelementen 15 in zueinander parallelen Ebenen je nach Wunsch eine Beabstandung mit einem vorbestimmten Rastermaß, aber natürlich auch eine exakte Bündigkeit zueinander parallel verfahrbarer Schiebetüren 5 und 7 realisieren.

In Figur 3B ist das Montageelement 15 mit zwei Positionierungsmitteln 10 in der montierten Position gezeigt, und es ist erkennbar, dass diese im Wesentlichen in einer Nut an der Führungsschiene 3 aufgenommen sind und im Wesentlichen nur der Mitnehmer 12 des jeweiligen Positionierungsmittels 10 nach oben über die Führungsschiene 3 hervorsteht.

In Figur 4 sind die beiden Positionierungsmittel 10 mit dem Montageelement 15 in einer montierten Position dargestellt. Das Montageelement 15 umfasst eine nach oben hervorstehende Kennzeichnung 16 in Form eines Vorsprunges, der mittig angeordnet ist, wobei das Montageelement 15 zu beiden Seiten der Kennzeichnung 16 symmetrisch ausgebildet ist. An beiden Seiten des Montageelementes 15 steht ein Steg hervor, an dem, wie zuvor beschrieben, jeweils ein Positionierungsmittel 10 über das Einstecken des Vorfixierungsvorsprungs 14 in eine der Vorfixierungsaufnahme 22 vorfixiert ist.

In Figur 5 ist ein Positionierungsmittel 10 in Eingriff mit einem Aktivator 20 gezeigt, der mit dem Mitnehmer 12 gekoppelt ist, so dass der Mitnehmer 12 den Aktivator 20 in die Endposition durch den Kraftspeicher verfahren kann. Der Aktivator 20 ist mit dem Laufteil 6 verbunden, an dem die vordere Schiebetür 7 gehalten ist. Auch die hinteren Schiebetüren 5 sind durch ähnliche Aktivatoren 20 mit einem Mitnehmer 12 koppelbar.

Zur Montage und Ausrichtung der Positionierungsmittel 10 in einem mittleren Bereich der Führungsschiene 3 wird eine Markierung 32 genutzt, wie dies in Figur 6 gezeigt ist. Bei der Montage wird die Markierung 32 beispielsweise mittig in Längsrichtung der Führungsschiene 3 angebracht oder eingezeichnet, so dass die beiden Längen x und y gleich lang ausgebildet sind. Optional kann die Markierung 32 auch an einer anderen Stelle in einem mittleren Bereich der Führungsschiene 3 vorgesehen werden, abhängig von der Gestaltung des späteren Möbels.

Die Führungsschiene 3 umfasst zwei Laufbahnen 30, die beispielsweise durch pilzkopfförmige Stege gebildet sind, aber auch eine andere Form aufweisen können. Benachbart zu den Laufbahnen 30 ist jeweils eine Nut 31 vorgesehen, in die später das Positionierungsmittel 10 eingefügt wird.

Nach dem Anbringen der Markierung 32 an der Führungsschiene 3 werden ein oder mehrere Montageelemente 15 in die Führungsschiene 3 eingebracht bzw. eingeschoben, wie dies in Figur 7 gezeigt ist. Dabei dient die Kennzeichnung 16 in Form des Vorsprunges zur Ausrichtung des Montageelementes 15, damit das Montageelement 15 mit der Kennzeichnung 16 mittig in der Führungsschiene 3 fixiert wird.

Nach dem Einbringen von einem oder mehreren Montageelementen 15 in die Führungsschiene 3 können die Positionierungsmittel 10 fixiert werden, wie dies in Figur 8 gezeigt ist. Auch hier kann die Position des Positionierungsmittels 10 variiert werden, je nachdem, wie das spätere Möbel aussehen soll, wobei das als Nutenstein ausgebildete Klemmelement 21 an dem Positionierungsmittel 10 wahlweise in eine der Montagestellen 17, 18 oder 19 aufnehmbar ist. Die Montagestellen 17, 18, 19 sind als Aufnahmen ausgebildet, um als Freimachung für das Klemmelement 21 zu dienen, nachdem mindestens ein Vorfixierungsvorsprung 14 am Positionierungsmittel 10 in die gewünschte Vorfixierungsaufnahme eingesteckt ist. In dem dargestellten Ausführungsbeispiel werden zwei Montageelemente 15 an der Führungsschiene 3 montiert, so dass vier Positionierungsmittel 10 an der Führungsschiene 3 fixiert werden können. Die Anzahl der Positionierungsmittel 10 kann natürlich abhängig von der Gestaltung der Führungsschiene 3 und des Möbels variiert werden.

In Figur 9 ist ein modifiziertes Montageelement 15 gezeigt, bei dem eine Kennzeichnung 16' in Form eines Vorsprunges ausgebildet ist, der dreieckförmig gestaltet ist, so dass die Spitze des Dreiecks entlang der Markierung 32 an der Führungsschiene ausgerichtet werden kann.

In Figur 10 ist bei dem Montageelement 15 eine modifizierte Kennzeichnung 16" eingesetzt, die als Farbkennzeichnung oder Prägung ausgebildet ist, um das Montageelement 15 an der Markierung 32 auszurichten.

Figur 11 zeigt das Montageelement 15 mit der Kennzeichnung 16, die als im Querschnitt quadratischer Vorsprung ausgebildet ist.

Die Kennzeichnungen 16, 16' und 16" können bei der Herstellung des Montageelementes 15 vorgesehen werden. Die Markierung 32 kann wahlweise vom Hersteller der Führungsschiene 3 oder durch den Monteur in die Führungsschiene 3 angebracht werden, die beispielsweise aus einem extrudierten Metallprofil hergestellt ist.

### Bezugszeichenliste

- 1, 1': Möbel
- 2, 2': Möbelkorpus
- 3, 3': Führungsschiene
- 4: Laufteil
- 5: Schiebetür
- 6: Laufteil
- 7: Schiebetür
- 10: Positionierungsmittel
- 11: Gehäuse
- 12: Mitnehmer
- 13: Führungsbahn
- 14: Vorfixierungsvorsprung
- 15: Montageelement
- 16, 16', 16": Kennzeichnung
- 17: Montagestelle
- 18: Montagestelle
- 19: Montagestelle
- 20: Aktivator
- 21: Klemmelement
- 22: Vorfixierungsaufnahme
- 30: Laufbahn
- 31: Nut
- 32: Markierung
- x: Länge
- y: Länge

## Patentansprüche

1. Führungsvorrichtung für ein Schiebetürsystem mit einer Führungsschiene (3), an der über Laufteile (4, 6) mindestens drei Schiebetüren (5, 7) verfahrbar gehalten sind, wobei jede Schiebetür (5, 7) über mindestens ein Laufteil (4, 6) mit Rollen entlang einer Laufbahn (30) an der Führungsschiene (3) verfahrbar ist und die Führungsschiene (3) mindestens zwei parallele Laufbahnen (30) aufweist, wobei an der Führungsschiene (3) endseitige Positionierungsmittel und mindestens ein mittleres Positionierungsmittel (10) in Form eines Selbsteinzuges vorgesehen ist, um eine der Schiebetüren (5, 7) in einer vorbestimmten Position entlang der Führungsschiene (3) zu positionieren, wobei an der Führungsschiene (3) beabstandet von den stirnseitigen Enden der Führungsschiene (3) mindestens eine Markierung (32) vorgesehen ist und das mindestens eine mittlere Positionierungsmittel (10) über eine Kennzeichnung (16, 16', 16") an der Markierung (32) ausrichtbar und an der Führungsschiene (3) in einem mittleren Bereich fixiert ist, wobei an der Führungsschiene (3) ein Montageelement (15) festgelegt ist, an der die Kennzeichnung (16, 16', 16") angeordnet ist, wobei zwei mittlere Positionierungsmittel (10) an dem Montageelement (15) festgelegt sind.

2. Führungsvorrichtung nach Anspruch 1, **dadurch gekennzeichnet, dass** die Kennzeichnung (16, 16', 16") als Vorsprung, Aussparung, Prägung oder Farbmarkierung ausgebildet ist.

3. Führungsvorrichtung nach Anspruch 1 oder 2, **dadurch gekennzeichnet, dass** mindestens eines der mittleren Positionierungsmittel (10) über mindestens ein Klemmelement (21) an der Führungsschiene (3) fixierbar ist.

4. Führungsvorrichtung nach einem der vorhergehenden Ansprüche,
**dadurch gekennzeichnet, dass** an mindestens einem der mittleren Positionierungsmittel (10) mindestens ein Vorfixierungsvorsprung (14) ausgebildet ist.

5. Führungsvorrichtung nach einem der vorhergehenden Ansprüche,
**dadurch gekennzeichnet, dass** an dem Montageelement (15) mindestens ein Steg ausgebildet ist, an dem mehrere Vorfixierungsaufnahmen (22) ausgebildet sind, in die der mindestens eine Vorfixierungsvorsprung (14) in Eingriff bringbar ist.

6. Führungsvorrichtung nach einem der Ansprüche 3 bis 5, **dadurch gekennzeichnet, dass** an dem Montageelement (15) mindestens ein Steg ausgebildet ist, an dem mehrere Montagestellen (17, 18, 19) für die Aufnahme des mindestens einen Klemmelementes (21) ausgebildet sind.

7. Führungsvorrichtung nach einem der Ansprüche 1 bis 4, **dadurch gekennzeichnet, dass** das Montageelement (15) zu einer Mittelebene symmetrisch ausgebildet ist.

8. Führungsvorrichtung nach einem der vorhergehenden Ansprüche,
**dadurch gekennzeichnet, dass** an der Führungsschiene (3) mindestens eine Nut (31) benachbart zu einer Laufbahn (30) ausgebildet ist, in die das Montageelement (15) und das mittlere Positionierungsmittel (10) eingefügt ist.

9. Führungsvorrichtung nach einem der vorhergehenden Ansprüche,
**dadurch gekennzeichnet, dass** die Markierung (32) an der Führungsschiene (3) in Längsrichtung mittig angeordnet ist.

10. Führungsvorrichtung nach einem der vorhergehenden Ansprüche,
**dadurch gekennzeichnet, dass** die Markierung (32) an der Führungsschiene (3) als Vorsprung, Aussparung, Prägung oder Farbmarkierung ausgebildet ist.

11. Möbel (1, 1') mit einem Möbelkorpus (2, 2'), an dem eine Führungsvorrichtung nach einem der vorhergehenden Ansprüche vorgesehen ist.

## Claims

1. Guide device for a sliding door system with a guide rail (3), on which at least three sliding doors (5, 7) are movably held via running parts (4, 6), wherein each sliding door (5, 7) is movable along a track (30) on the guide rail (3) via at least one running part (4, 6) with rollers and the guide rail (3) has at least two parallel tracks (30), end positioning means and at least one central positioning means (10) in the form of a self-closing device being provided on the guide rail (3), in order to position one of the sliding doors (5, 7) in a predetermined position along the guide rail (3), wherein at least one marking (32) is provided on the guide rail (3) at a distance from the front ends of the guide rail (3), and the at least one central positioning means (10) can be aligned via a marking (16, 16', 16") on the marking (32) and is fixed to the guide rail (3) in a central region, wherein a mounting element (15) is fixed to the guide rail (3), on which the marking (16, 16', 16") is arranged, wherein two central positioning means (10) are fixed to the mounting element (15).

2. Guide device according to claim 1, **characterized in that** the marking (16, 16', 16") is formed as a projection, recess, embossing or color marking.

3. Guide device according to claim 1 or 2, **characterized in that** at least one of the central positioning means (10) can be fixed to the guide rail (3) via at least one clamping element (21).

4. A guide device according to any one of the preceding claims, **characterized in that** at least one pre-fixing projection (14) is formed on the at least one of the central positioning means (10).

5. A guide device according to any one of the preceding claims, **characterized in that** at least one web is formed on the mounting element (15), on which web a plurality of pre-fixing receptacles (22) are formed, into which the at least one pre-fixing projection (14) can be engaged.

6. Guide device according to one of claims 3 to 5, **characterized in that** at least one web is formed on the mounting element (15), on which web a plurality of mounting points (17, 18, 19) are formed for receiving the at least one clamping element (21).

7. A guide device according to any one of claims 1 to 4, **characterized in that** the mounting element (15) is formed symmetrically with respect to a center plane.

8. Guide device according to one of the preceding claims, **characterized in that** at least one groove (31) is formed on the guide rail (3) adjacent to a track (30), into which the mounting element (15) and the central positioning means (10) is inserted.

9. Guide device according to one of the preceding claims, **characterized in that** the marking (32) on the guide rail (3) is arranged centrally in the longitudinal direction.

10. Guide device according to one of the preceding claims, **characterized in that** the marking (32) on the guide rail (3) is formed as a projection, recess, embossing or color marking.

11. Item of furniture (1, 1') with a furniture body (2, 2') on which a guide device according to one of the preceding claims is provided.

## Revendications

1. Dispositif de guidage pour un système de portes coulissantes avec un rail de guidage (3), sur lequel au moins trois portes coulissantes (5, 7) sont maintenues de manière déplaçable par des pièces de roulement (4, 6), chaque porte coulissante (5, 7) étant guidée par au moins une pièce de roulement (4, 6) peut être déplacée par des galets le long d'une voie de roulement (30) sur le rail de guidage (3) et le rail de guidage (3) présente au moins deux voies de roulement (30) parallèles, des moyens de positionnement d'extrémité et au moins un moyen de positionnement central (10) sous la forme d'une fermeture automatique étant prévus sur le rail de guidage (3), pour positionner l'une des portes coulissantes (5, 7) dans une position prédéterminée le long du rail de guidage (3), au moins un marquage (32) étant prévu sur le rail de guidage (3) à distance des extrémités frontales du rail de guidage (3) et le au moins un moyen de positionnement central (10) pouvant être aligné sur le marquage (32) par l'intermédiaire d'un marquage (16, 16', 16") et étant fixé sur le rail de guidage (3) dans une zone centrale,
un élément de montage (15) étant fixé sur le rail de guidage (3), sur lequel est disposé le marquage (16, 16', 16"), deux moyens de positionnement centraux (10) étant fixés sur l'élément de montage (15) .

2. Dispositif de guidage selon la revendication 1, **caractérisé en ce que** le marquage (16, 16', 16") est réalisé sous forme de saillie, d'évidement, d'estampage ou de marquage de couleur.

3. Dispositif de guidage selon la revendication 1 ou 2, **caractérisé en ce qu'**au moins l'un des moyens de positionnement centraux (10) peut être fixé sur le rail de guidage (3) par l'intermédiaire d'au moins un élément de serrage (21).

4. Dispositif de guidage selon l'une des revendications précédentes, **caractérisé en ce qu'**au moins une saillie de préfixation (14) est formée sur au moins l'un des moyens de positionnement centraux (10).

5. Dispositif de guidage selon l'une des revendications précédentes, **caractérisé en ce qu'**au moins une entretoise est formée sur l'élément de montage (15), sur laquelle sont formés plusieurs logements de préfixation (22) dans lesquels la au moins une saillie de préfixation (14) peut être amenée en prise.

6. Dispositif de guidage selon l'une des revendications 3 à 5, **caractérisé en ce qu'**au moins une entretoise est formée sur l'élément de montage (15), sur laquelle sont formés plusieurs points de montage (17, 18, 19) pour la réception d'au moins un élément de serrage (21).

7. Dispositif de guidage selon l'une des revendications 1 à 4, **caractérisé en ce que** l'élément de montage (15) est symétrique par rapport à un plan médian.

8. Dispositif de guidage selon l'une des revendications précédentes, **caractérisé en ce qu'au** moins une rainure (31) est formée sur le rail de guidage (3) au voisinage d'un chemin de roulement (30) dans lequel sont insérés l'élément de montage (15) et le moyen de positionnement central (10).

9. Dispositif de guidage selon l'une des revendications précédentes, **caractérisé en ce que** le marquage (32) est centré sur le rail de guidage (3) dans la direction longitudinale.

10. Dispositif de guidage selon l'une des revendications précédentes, **caractérisé en ce que** le marquage (32) sur le rail de guidage (3) est réalisé sous forme de saillie, d'évidement, d'estampage ou de marquage de couleur.

11. Meuble (1, 1') comprenant un corps de meuble (2, 2') sur lequel est prévu un dispositif de guidage selon l'une des revendications précédentes.
